# EUROPÄISCHE PATENTSCHRIFT

(11) **EP 2 543 112 B1**
(45) Veröffentlichungstag und Bekanntmachung des Hinweises auf die Patenterteilung: **08.08.2018**
(21) Anmeldenummer: 11705609.3
(22) Anmeldetag: 01.03.2011
(51) Int. Cl.: H01R 4/48, H01R 9/26

(54) **ELEKTRISCHE ANSCHLUSSKLEMME**
ELECTRIC CONNECTION TERMINAL
BORNE DE CONNEXION ÉLECTRIQUE

(30) Priorität: 01.03.2010 DE 102010009804
(43) Veröffentlichungstag der Anmeldung: 09.01.2013
(73) Patentinhaber: Phoenix Contact GmbH & Co. KG, 32825 Blomberg (DE)
(72) Erfinder: HANSES, Markus, 37671 Höxter (DE)
(74) Vertreter: Michalski Hüttermann & Partner Patentanwälte mbB
(86) Internationale Anmeldenummer: PCT/EP2011/053019
(87) Internationale Veröffentlichungsnummer: WO 2011/107470

(56) Entgegenhaltungen:
- EP-A1- 1 309 036
- EP-A1- 1 353 407
- EP-A2- 1 383 203
- DE-A1-102006 014 646

## Beschreibung

Die Erfindung betrifft eine elektrische Anschlussklemme mit einem Betätigungsdrücker.

Derartige elektrische Anschlussklemmen weisen üblicherweise ein Klemmengehäuse und ein innerhalb des Klemmengehäuses angeordnetes Federkraftelement zum Anklemmen eines in das Klemmengehäuse eingeführten Leiters an eine innerhalb des Klemmengehäuses vorgesehene Kontaktfläche auf. Zum Ausüben einer Kraft auf das Federkraftelement beim Einführen und/oder Entfernen des Leiters aus dem Klemmengehäuse ist üblicherweise ein Betätigungsdrücker in dem Klemmengehäuse bewegbar angeordnet.

Sind insbesondere mehrere Anschlussklemmen in einer Anschlussklemmenanordnung angeordnet, so ist es vorteilhaft, eine Markierung bzw. eine Beschriftung der Anschlussklemmen vorzusehen, damit diese entsprechend, beispielsweise in Bezug auf ihre Funktion, identifizierbar und voneinander unterscheidbar sind. Für eine derartige Beschriftung ist üblicherweise an dem Klemmengehäuse der Anschlussklemme eine entsprechende Aufnahme vorgesehen, in welche beispielsweise eine Bandbeschriftung eingebracht werden kann. Durch das zusätzliche Vorsehen einer Aufnahme an dem Klemmengehäuse ist zusätzlicher Bauraum an der Anschlussklemme notwendig, wodurch die Abmessungen des Klemmengehäuses und damit der elektrischen Anschlussklemme für einige Anwendungen zu groß sind.

Aus der EP 1 353 407 A1 ist eine elektrische Anschlussklemme bekannt. Die elektrische Anschlussklemme umfasst ein Klemmengehäuse, in welchem ein Betätigungsdrücker zum Betätigen eines in dem Klemmengehäuse angeordneten Federkraftelements bewegbar angeordnet ist. Der Betätigungsdrücker weist an einer Stirnseitenfläche eine Beschriftungsfläche zur Markierung des Betätigungsdrückers auf. Die Stirnseitenfläche weist eine Betätigungsfläche für ein Werkzeug auf, die angrenzend zu der Beschriftungsfläche vorgesehen ist.

Der Erfindung liegt daher die Aufgabe zu Grunde, eine elektrische Anschlussklemme zur Verfügung zu stellen, welche sich durch einen verringerten Bauraumbedarf bei einer gleichzeitig möglichen Markierung bzw. Beschriftung der Anschlussklemme auszeichnet.

Die Lösung der Aufgabe erfolgt erfindungsgemäß durch die Merkmale des Anspruchs 1. Vorteilhafte Ausgestaltungen der Erfindung sind in den Unteransprüchen angegeben.

Die erfindungsgemäße elektrische Anschlussklemme umfasst ein Klemmengehäuse, in welchem ein Betätigungsdrücker zum Betätigen eines in dem Klemmengehäuse angeordneten Federkraftelements bewegbar angeordnet ist, wobei der Betätigungsdrücker an einer Stirnseitenfläche eine Beschriftungsfläche zur Markierung des Betätigungsdrückers aufweist, die Stirnseitenfläche eine Betätigungsfläche für ein Werkzeug aufweist, wobei die Betätigungsfläche angrenzend zu der Beschriftungsfläche vorgesehen ist, die Betätigungsfläche abgestuft zu der Beschriftungsfläche ausgebildet ist, und die Betätigungsfläche bezüglich der Richtung der Beschriftungsfläche schrägwinklig ausgebildet ist.

Die erfindungsgemäße Anschlussklemme zeichnet sich dadurch aus, dass nunmehr keine zusätzlich Aufnahme an dem Klemmengehäuse zum Aufbringen einer Markierung an der Anschlussklemme notwendig ist, sondern, dass die Markierung an einem bereits an einer elektrischen Anschlussklemme vorgesehenen Bauteils in Form eines Betätigungsdrückers werden kann, ohne zusätzlichen Bauraum hierfür zu benötigen. Hierfür weist der Betätigungsdrücker an einer Stirnseitenfläche, welche aus dem Klemmengehäuse herauszeigt, eine Beschriftungsfläche auf, an welcher eine Markierung, beispielweise in Form einer Bedruckung oder Beschriftung, beispielsweise mittels eines Lasers oder eine Tampondruckverfahrens, aufgebracht werden kann. Dadurch, dass dies an einer Stirnseitenfläche des Betätigungsdrückers erfolgt, welche aus dem Klemmengehäuse herausgerichtet ist, ist die Markierung von außen für einen Benutzer gut sichtbar angeordnet. Dadurch ist es möglich eine Markierung an einer Anschlussklemme bei einem verringerten Bauraumbedarf der gesamten Anschlussklemme vorzusehen.

Die Betätigungsfläche ist vorzugsweise derart ausgebildet, dass ein Werkzeug, beispielsweise ein Schraubendreher, in die Betätigungsfläche eingreifen kann, um eine Bewegung des Betätigungsdrückers in vorzugsweise axialer Richtung auf das Federkraftelement entgegen der Federkraft des Federkraftelements bewirken zu können. Die Stirnseitenfläche ist dabei vorzugsweise aus der Beschriftungsfläche und der Betätigungsfläche ausgebildet, wobei diese beiden unmittelbar zueinander angrenzend angeordnet sind. Vorzugsweise weist dabei die Beschriftungsfläche mehr als 2/3 und die Betätigungsfläche weniger als 1/3 der gesamten Fläche der Stirnseitenfläche auf. Dadurch ist eine optimale, funktionale Platzausnutzung der von außen sichtbaren Stirnseitenfläche des Betätigungsdrückers möglich.

Dies ist besonders bevorzugt vorgesehen, wenn die Betätigungsfläche abgestuft zu der Beschriftungsfläche angeordnet ist und dadurch zwischen der Betätigungsfläche und der Beschriftungsfläche eine Stufe bzw. Kante ausgebildet ist. Dadurch ist es möglich, ein an der Betätigungsfläche anliegendes Werkzeug automatisch in Richtung der Stufe bzw. Kante geführt wird, um eine besonders sichere Abstützung des Werkzeugs während eines Betätigungsvorganges des Betätigungsdrückers realisieren zu können und damit eine besonders sichere Verhinderung eines Abrutschen des Werkzeuges von der Betätigungsfläche verhindern zu können.

Die Betätigungsfläche ist bevorzugt höhenversetzt zu der Beschriftungsfläche ausgebildet. Die Betätigungsfläche ist somit vorzugsweise nicht in einer Ebene mit der Beschriftungsfläche angeordnet. Vorzugsweise ist dabei die Betätigungsfläche tiefer angeordnet als die Beschriftungsfläche bzw. abgestuft zu der Beschriftungsfläche angeordnet. Durch die höhenversetzte Anordnung ist zwischen der Betätigungsfläche und der Beschriftungsfläche eine Stufe bzw. eine Kante ausgebildet. Die Stufe bzw. die Kante kann als Abstützungsfläche für ein an der Betätigungsfläche anliegendes Werkzeug dienen, wodurch ein Abrutschen des Werkzeuges bei der Betätigung des Betätigungsdrückers verhindert werden kann.

Ferner ist es vorteilhafterweise vorgesehen, dass die Betätigungsfläche an einem Randbereich der Stirnseitenfläche ausgebildet ist. Die Betätigungsfläche ist dabei vorzugsweise derart an der Stirnseitenfläche ausgebildet, dass die Betätigungsfläche flächig, unmittelbar an den Randbereich bzw. den Kantenbereich der Stirnseitenfläche angrenzt, so dass lediglich eine Stufe bzw. Kante an der Seitenkante der Betätigungsfläche ausgebildet ist, welche unmittelbar an die Beschriftungsfläche angrenzt. Es ist aber auch möglich, dass zwischen den Randbereichen der Stirnseitenfläche, an welchen die Betätigungsfläche angrenzt, eine zu der Betätigungsfläche erhöht angeordnete Umrandung der Betätigungsfläche vorgesehen ist, wobei diese Umrandung vorzugsweise maximal die Höhe der Beschriftungsfläche aufweist, so dass die Umrandung die Beschriftungsfläche nicht überragt.
Um beispielsweise eine Markierung auf die Beschriftungsfläche aufbringen zu können, wenn der Betätigungsdrücker bereits in dem Klemmengehäuse der Anschlussklemme eingesetzt ist, ist es bevorzugt vorgesehen, dass der Betätigungsdrücker mit der Beschriftungsfläche bündig in das Klemmengehäuse eingesetzt ist. Bündig bedeutet hierbei, dass die Beschriftungsfläche mit der Außenfläche des Klemmengehäuses in einer Ebene angeordnet ist und die Beschriftungsfläche aus dem Klemmengehäuse vorzugsweise nicht herausragt und somit nicht höher ausgebildet ist als die Außenfläche des Klemmengehäuses. Dadurch ist es möglich, dass beispielsweise ein Bedruckungsstempel ausreichend nah an die Beschriftungsfläche herangeführt werden kann, um eine qualitativ gute Markierung bzw. Beschriftung auf die Beschriftungsfläche aufbringen zu können. Dabei ist es bevorzugt weiter vorgesehen, dass der gesamte Betätigungsdrücker und damit auch andere zusätzliche eventuell an dem Betätigungsdrücker vorgesehene Flächen nicht aus dem Klemmengehäuse herausragen, sondern zumindest bündig mit der Außenfläche des Klemmengehäuses abschließen, so dass es möglich ist, beispielsweise Adapter an dem Klemmengehäuse anzuordnen bzw. auf das Klemmengehäuse aufzusetzen.

Ferner betrifft die Erfindung eine Anschlussklemmenanordnung mit einem Gehäuse, innerhalb welchem ein oder mehr wie vorstehend aus- und weitergebildete elektrische Anschlussklemmen angeordnet sind.

Dabei ist es bevorzugt vorgesehen, dass die Betätigungsfläche des Betätigungsdrückers der elektrischen Anschlussklemme einen geringeren Abstand zu dem Gehäuse aufweist als die Beschriftungsfläche. Die Betätigungsfläche ist dabei vorzugsweise zwischen dem Gehäuse der Anschlussklemmenanordnung und der Beschriftungsfläche vorgesehen, so dass die Beschriftungsfläche an einem Randbereich der Anschlussklemmenanordnung angeordnet ist, um sicherzustellen, dass die Beschriftungsfläche, beispielsweise für einen Bedruckungsstempel, gut zugänglich ist, wenn die Anschlussklemme zusammen mit dem Betätigungsdrücker bereits in dem Gehäuse der Anschlussklemmenanordnung angeordnet ist.

Nachfolgend wird die Erfindung unter Bezugnahme auf die anliegenden Zeichnungen anhand einer bevorzugten Ausführungsform näher erläutert.

Es zeigen:
- Fig. 1: eine schematische Darstellung des erfindungsgemäßen Betätigungsdrückers;
- Fig. 2: eine schematische Darstellung einer elektrischen Anschlussklemme mit einem darin angeordneten Betätigungsdrücker gemäß Fig. 1; und
- Fig. 3: eine schematische Darstellung einer Anschlussklemmenanordnung mit mehreren daran angeordneten Anschlussklemmen gemäß Fig. 2.

Fig. 1 zeigt eine schematische Darstellung eines erfindungsgemäßen Betätigungsdrückers 10, welcher eine Beschriftungsfläche 12 zur Markierung des Betätigungsdrückers 10 und eine angrenzend an die Beschriftungsfläche 12 vorgesehene Betätigungsfläche 14 zum Betätigen des Betätigungsdrückers 10 mit einem Werkzeug aufweist. Die Beschriftungsfläche 12 und die Betätigungsfläche 14 sind an einer Stirnseitenfläche 16 des Betätigungsdrückers 10 vorgesehen, wobei sich die Beschriftungsfläche 12 vorzugsweise über mehr als 2/3 der Stirnseitenfläche 16 und die Betätigungsfläche 14 über weniger als 1/3 der Stirnseitenfläche 16 erstreckt. Die Betätigungsfläche 14 und die Beschriftungsfläche 12 sind dabei vorzugsweise rechtwinklig ausgebildet. Die Beschriftungsfläche 12 und die Betätigungsfläche 14 grenzen dabei unmittelbar an den Randbereich bzw. den Kantenbereich der Stirnseitenfläche 16 an.

Wie in Fig. 1 zu erkennen ist, ist die Betätigungsfläche 14 höhenversetzt zu der Beschriftungsfläche 12 angeordnet, wobei die Betätigungsfläche 14 abgestuft zu der Beschriftungsfläche 16 angeordnet ist, so dass zwischen der Betätigungsfläche 14 und der Beschriftungsfläche 12 eine Stufe bzw. eine Kante 18 ausgebildet ist, welche als Abstützungsfläche eines an der Betätigungsfläche 14 anliegenden Werkzeuges dienen kann. Die Betätigungsfläche 14 ist dabei vorzugsweise in Richtung der Beschriftungsfläche 12 schrägwinklig ausgebildet, so dass die Betätigungsfläche 14 in Richtung der Beschriftungsfläche 12 eine abfallende Steigung aufweist, um eine möglichst große Abstützungsfläche in Form der Stufe bzw. Kante 18 auszubilden.

Der Betätigungsdrücker 10 weist ferner an der der Stirnseitenfläche 16 gegenüberliegenden Fläche 20 eine Anlaufschräge auf, wodurch möglichst viel Material des Betätigungsdrückers 10 unterhalb der Beschriftungsfläche 12 vorgesehen ist, um eine hohe Stabilität, insbesondere für die Beschriftung der Beschriftungsfläche 12, erreichen zu können.

In Fig. 2 ist der erfindungsgemäße Betätigungsdrücker 10 in einem Klemmengehäuse 22 einer elektrischen Anschlussklemme 30 gezeigt. Der Betätigungsdrücker 10 liegt dabei mit seiner Drückerfläche 24 an einem in Form einer Schenkelfeder ausgebildeten Federkraftelement 26 an, wobei in Fig. 2 der Betätigungsdrücker 10 in einem nicht betätigten Zustand gezeigt ist.

Wie in Fig. 2 gezeigt ist, ist der Betätigungsdrücker 10 derart in dem Klemmengehäuse 22 angeordnet, dass die Beschriftungsfläche 12 bündig mit der Außenfläche 28 des Klemmengehäuses 22 abschließt. Die Betätigungsfläche 14 ist innerhalb des Klemmengehäuses 22, unterhalb der Außenfläche 28 des Klemmengehäuses 22 angeordnet.

Fig. 3 zeigt mehrere der in Fig. 2 gezeigten elektrischen Anschlussklemmen 30, angeordnet in einer Anschlussklemmenanordnung 32, wobei die Anschlussklemmenanordnung ein Gehäuse 36 aufweist, innerhalb welchem die Anschlussklemmen 30 anordbar sind. Im eingesetzten Zustand der Anschlussklemmen 30 zusammen mit dem Betätigungsdrücker 10 in das Gehäuse 36 der Anschlussklemmenanordnung 32, weist die Betätigungsfläche 14 des Betätigungsdrückers 10 einen geringeren Abstand zu dem Gehäuse 36 auf als die Beschriftungsfläche 12, so dass die Betätigungsfläche 14 im Wesentlichen zwischen der Beschriftungsfläche 12 und dem Gehäuses 36 angeordnet ist.

Die Anschlussklemmenanordnung 32 kann dabei aus mehreren scheibenförmigen Modulen 34 ausgebildet sein, welche hintereinander auf einer Tragschiene, hier nicht dargestellt, zusammen aufgesteckt werden können.

**Bezugszeichenliste**

| | |
|---|---|
| Betätigungsdrücker | 10 |
| Beschriftungsfläche | 12 |
| Betätigungsfläche | 14 |
| Stirnseitenfläche | 16 |
| Stufe bzw. Kante | 18 |
| Fläche | 20 |
| Klemmengehäuse | 22 |
| Drückerfläche | 24 |
| Federkraftelement | 26 |
| Außenfläche | 28 |
| Anschlussklemme | 30 |
| Anschlussklemmenanordnung | 32 |
| Modul | 34 |
| Gehäuse | 36 |

## Patentansprüche

1. Elektrische Anschlussklemme, umfassend
ein Klemmengehäuse (22), in welchem ein Betätigungsdrücker (10) zum Betätigen eines in dem Klemmengehäuse (22) angeordneten Federkraftelements (26) bewegbar angeordnet ist, wobei
der Betätigungsdrücker (10) an einer Stirnseitenfläche (16) eine Beschriftungsfläche (12) zur Markierung des Betätigungsdrückers (10) aufweist,
die Stirnseitenfläche (16) eine Betätigungsfläche (14) für ein Werkzeug aufweist, wobei die Betätigungsfläche (14) angrenzend zu der Beschriftungsfläche (12) vorgesehen ist, und
die Betätigungsfläche (14) abgestuft zu der Beschriftungsfläche (12) ausgebildet ist,
**dadurch gekennzeichnet, dass**
die Betätigungsfläche (14) bezüglich der Richtung der Beschriftungsfläche (12) schrägwinklig ausgebildet ist.

2. Elektrische Anschlussklemme nach Anspruch 1, **dadurch gekennzeichnet, dass**
die Betätigungsfläche (14) höhenversetzt zu der Beschriftungsfläche (12) ausgebildet ist.

3. Elektrische Anschlussklemme nach einem der Ansprüche 1 oder 2, **dadurch gekennzeichnet, dass**
die Betätigungsfläche (14) an einem Randbereich der Stirnseitenfläche (16) ausgebildet ist.

4. Elektrische Anschlussklemme nach einem der Ansprüche 1 bis 3, **dadurch gekennzeichnet, dass**
der Betätigungsdrücker (10) mit der Beschriftungsfläche (12) bündig in das Klemmengehäuse (22) eingesetzt ist.

5. Anschlussklemmenanordnung, umfassend ein Gehäuse (36), innerhalb welchem ein oder mehr elektrische Anschlussklemmen (30) nach einem der Ansprüche 1 bis 4 angeordnet sind.

6. Anschlussklemmenanordnung nach Anspruch 5, **dadurch gekennzeichnet, dass**
die Betätigungsfläche (14) des Betätigungsdrückers (10) der elektrischen Anschlussklemme (30) einen geringeren Abstand zu dem Gehäuse (36) aufweist als die Beschriftungsfläche (12).

## Claims

1. An electrical connecting terminal, comprising
a terminal housing (22) in which is movably arranged an actuating button (10) for actuating a spring force element (26) arranged in the terminal housing (22), wherein
the actuating button (10) has on an end face (16) a labeling surface (12) for marking the actuating button (10),
the end face (16) has an actuating surface (14) for a tool, wherein the actuating surface (14) is provided adjacent to the labeling surface (12), and,
the actuating surface (14) is embodied staggered from the labeling surface (12),
**characterized in that**
the actuating surface (14) is embodied at an angle to the direction of the labeling surface (12).

2. The electrical connecting terminal according to claim 1, **characterized in that**
the actuating surface (14) is embodied offset in height from the labeling surface (12).

3. The electrical connecting terminal according to any of claims 1 or 2, **characterized in that**
the actuating surface (14) is embodied on a border region of the end face (16).

4. The electrical connecting terminal according to any of claims 1 through 3, **characterized in that**
the actuating button (10) is inserted into the terminal housing (22) with the labeling surface (12) flush thereto.

5. An electrical connecting terminal arrangement comprising a housing (36) within which are arranged one or more electrical connecting terminals (30) according to any of claims 1 through 4.

6. The electrical connecting terminal arrangement according to claim 5, **characterized in that**
the actuating surface (14) of the actuating button (10) of the electrical connecting terminal (30) is provided at less distance to the housing (36) than the labeling surface (12).

## Revendications

1. Borne de connexion électrique comprenant
un boîtier de borne (22), dans lequel un poussoir d'actionnement (10) est agencé en pouvant être déplacé pour l'actionnement d'un élément de ressort (26) disposé dans le boîtier de borne (22), où
le poussoir d'actionnement (10) présente une surface d'inscription (12) sur une surface frontale (16) pour le repérage du poussoir d'actionnement (10),
la surface frontale (16) présente une surface d'actionnement (14) pour un outil, où la surface d'actionnement (14) est prévue limitrophe par rapport à la surface d'impression (12), et
la surface d'actionnement (14) est conçue en dégradé vers la surface d'impression (12),
**caractérisée en ce que**
la surface d'actionnement (14) est conçue avec un angle oblique par rapport à la direction de la surface d'impression (12) .

2. Borne de connexion électrique selon la revendication 1,
**caractérisée en ce que**
la surface d'actionnement (14) est conçue décalée vers le haut par rapport à la surface d'impression (12).

3. Borne de connexion électrique selon l'une des revendications 1 ou 2, **caractérisée en ce que**
la surface d'actionnement (14) est conçue au niveau d'une région de bordure de la surface frontale (16).

4. Borne de connexion électrique selon l'une des revendications 1 à 3, **caractérisée en ce que**
le poussoir d'actionnement (10) est inséré dans le boîtier de borne (22) en étant solidaire avec la surface d'inscription (12) .

5. Ensemble de bornes de connexion comprenant un boîtier (36), à l'intérieur duquel sont disposées une ou plusieurs bornes de connexion électriques (30) selon l'une des revendications 1 à 4.

6. Ensemble de bornes de connexion selon la revendication 5,
**caractérisée en ce que**
la surface d'actionnement (14) du poussoir d'actionnement (10) de la borne de connexion électrique (30) présente une distance par rapport au boîtier (36) inférieure à celle de la surface d'impression (12).
